# EUROPÄISCHE PATENTSCHRIFT

(11) **EP 0 264 519 B1**
(45) Veröffentlichungstag und Bekanntmachung des Hinweises auf die Patenterteilung: **15.05.1991**
(21) Anmeldenummer: 87100088.1
(22) Anmeldetag: 07.01.1987
(51) Int. Cl.: B65D 30/24

(54) **Kreuz- oder Klotzbodenventilsack**
Cross or block bottom valve bag
Sachet à fond croisé avec valve

(30) Priorität: 24.10.1986 DE 8628387 U
(43) Veröffentlichungstag der Anmeldung: 27.04.1988
(73) Patentinhaber: Bischof und Klein GmbH & Co., D-49525 Lengerich (DE)
(72) Erfinder: Gröner, Alois, D-4540 Lengerich i.W. (DE)
(74) Vertreter: Busse & Busse Patentanwälte

(56) Entgegenhaltungen:
- EP-A- 0 183 896
- DE-A- 1 436 838
- DE-B- 1 260 958
- DE-U- 8 534 301
- FR-A- 2 464 892

## Beschreibung

Die Erfindung betrifft einen Kreuz- oder Klotzbodenventilsack aus Papier oder dgl. faltbarem Material, mit einem in einen seiner beiden seitlich von Bodenseitenfalzlinien begrenzten Sackböden im Bereich eines ventilbildenden Eckeinschlags eingearbeiteten Füllventil, das an seinem dem Sackinneren zugeandten Ende an einer Seite von einer Absperrlippe aus flexiblem Material von zumindest Ventilschlauchbreite überragt ist, die unter dem Druck des in das Sackinnere eingefüllten Füllguts selbsttätig in eine die innere Ventilschlauchöffnung abdichtende Sperrstellung bewegbar ist.

DE-U 8 534 301.1 beschreibt einen bekannten Kreuz- oder Klotzbodenventilsack dieser Art, bei dem das Füllventil mit seiner Ventilröhre von einem Papierzuschnitt gebildet ist, der über dem ventilbildenden Eckeinschlag in den Sackboden eingeklebt ist. Im bereich zwischen den Bodenseitenfalzlinien des Sackbodens ist dabei keinerlei Klebstoffauftrag zwischen dem ventilbildenden Eckeinschlag und einem unteren Umschlagteil des Papierzuschnitts vorgesehen, so daß der Eckeinschlag mit einem der Eodenbreite entsprechenden Quermaß zur Ausbildung der Ventilröhre vom Papierzuschnitt frei überspannt ist. Die Absperrlippe aus flexiblem Material ist dabei an der Oberseite der Ventilröhre gebildet und allein für die Absperrung der inneren öffnung der Ventilröhre unter dem Druck des eingefüllten Füllguts bei Beendigung des Füllvorgangs verantwortlich.

Sofern ein besonders dichter Verschluß des Ventilschlauchs bei Beendigung des Füllvorgangs vorgenommen werden soll, ist es wünschenswert, einen Ventilschlauch mit einer Innenschicht vorzusehen, die aus einem normalerweise klebunwirksmen Zustand für einen dichten Verschluß des Ventilschlauchs in einen klebe- oder siegelfähigen Zustand überführbar ist. Im klebunwirksamen Zustand der Innenschicht des Ventilschlauchs lassen sich solche Säcke ohne weiteres auf den Füllrüssel einer automatischen Füllmaschine aufschieben, um mit riesel- oder schüttfähigem Füllgut befüllt zu werden. Nach Beendigung des Füllvorgangs ist die Innenschicht des Ventilschlauchs in einen klebwirksamen Zustand zu überführen, so daß der Ventilschlauch unter Druckanwendung flach zusammengeklebt werden kann und so eine staubdichte Versiegelung des vom Ventilschlauch definierten Ventilkanals bildet. Die Innenschicht des Ventilschlauches kann dabei als thermoplastische Innenbeschichtung auf einer den Ventilschlauch bildenden Papierlage ausgeführt sein, wobei sie durch Wärmezufuhr beispielsweise mittels eines Heißluftgebläses reaktiviert, d. h. in einen klebe- bzw. siegelfähigen Zustand überführt werden kann.

Häufig zeigt sich jedoch,daß dieser Ventilkanalverschluß infolge innerer Verunreinigungen des Ventilschlauchs mit Füllgutresten nicht ordnungsgemäß durchgeführt werden kann. Dies ist vor allen Dingen darauf zurückzuführen, daß beim Abwurf des gefüllten Sackes von der Füllmaschine und beim Positionieren des Sackes in der Vorrichtung zum Verschließen des Ventilschlauchs geringe Füllgutmengen aus dem Sackinneren ausrieseln bzw. in den Ventilkanal gelangen können. Hier verhindern sie sodann eine vollflächige Verklebung oder Verschmelzung der beiden nach Reaktivierung der Innenschicht unter Druck flachgelegten Hälften des Ventilschlauchs.

Der Erfindung liegt die Aufgabe zugrunde, einen Kreuzoder Klotzbodenventilsack zu schaffen, bei dem das Eindringen von Füllgutteilen in den Ventilschlauch nach Beendigung des Füllvorgangs sicher vermieden ist, um so einen ordnungsgemäßen, staubdichten Verschluß des Ventilschlauchs durch Reaktivierung einer Innenschicht herstellen zu können.

Ausgehend von einem Kreuz- oder Klotzbodenventilsack der eingangs angegebenen Art wird diese Aufgabe nach der Erfindung dadurch gelöst, daß das Füllventil von einem Ventilschlauch mit einer Innenschicht gebildet ist, die aus einem normalerweise klebunwirksamen Zustand für einen dichten Verschluß des Ventilschlauches in einen klebe- oder siegelfähigen Zustand überführbar ist, und daß die den Ventilschlauch an seiner Unterseite überragende Absperrlippe zum Sackinneren hin ihrerseits von einer gesonderten Abdichtlippe überragt ist, die von einem frei in das Sackinnere ragenden Endteil eines Abdichtmaterialzuschnitts von die Bodenbreite übersteigender Breite gebildet ist, der in seinen außerhalb der Bodenseitenfalzlinien liegenden Teilbereichen durch Verbindung mit den Bodenseitenumschlägen randseitig fixiert ist.

Die nach der Erfindung zusätzlich zu der Absperrlippe vorgesehene gesonderte Abdichtlippe verschließt im Zusammenwirken mit der Absperrlippe den Ventilschlauch an seinem dem mit Füllgut befüllten Sackinneren zugewandten Ende zuverlässig vor einem Ausrieseln kleiner Füllgutmengen in einem solchen Umfang, daß der anschließende innenseitige Verschluß des Ventilschlauchs mittels seiner in den klebeoder siegelfähigen Zustand überführten Innenschicht nicht beeinträchtigt wird.

In weiterer Ausgestaltung der Erfindung kann die Absperrlippe von einem frei in das Sackinnere ragenden Endteil eines mit einem unteren Bereich auf dem ventilbildenden Eckeinschlag festgelegten und in einem oberen Bereich den Ventilschlauch tragenden Einlageblattes von die Sackbodenbreite übersteigender Breite gebildet sein, das in seinen außerhalb der Bodenseitenfalzlinien liegenden unteren Teilbereichen durch Verbindung mit den Bodenseitenumschlägen randseitig fixiert ist. Hierbei ist die Lage der Absperrlippe, ebenso wie die der Abdichtlippe, in bezug auf die in das Sackinnere ausmündende Öffnung des Ventilschlauchs definiert, und es erfolgt unter dem Druck des eingerüliten Füllguts eine entsprechend vorgegebene Anlagebewegung der Absperr- und der Abdichtlippe gegen die innere Ventilschlauchöffnung, um das Ausrieseln von Füllgut zu verhindern.

Für die Absperrlippe und die Abdichtlippe kommen grundsätzlich alle geeigneten weichen, schmiegsamen Materialien in Betracht, wie insbesondere Kunststoffolien, dünnes Papier, Faservlies und dgl. Es empfiehlt sich jedoch, die Abdichtlippe aus einem gegenüber dem der Absperrlippe flexibleren Material, z. B. aus einer dünnen Kunststoffolie herzustellen, wobei sodann die Absperrlippe zweckmäßig von einem etwas steiferen Material, z. B. Papier, gebildet ist.

Die erfindungsgemäße Ausgestaltung ermöglicht nicht nur Querabmessungen des Ventilschlauches entsprechend der Bodenbreite, sondern gestattet auch ohne weiteres kleinere Querabmessungen des Ventilschlauches zur Anpassung des Ventilkanals an den vorgegebenen Durchmesser des Füllrüssels der automatischen Füllmaschinen des Verpackungsbetriebs.

Weitere Vorteile der Erfindung ergeben sich aus den Ansprüchen und der nachstehenden Beschreibung in Verbindung mit der Zeichnung, in der ein Ausführungsbeispiel des Gegenstands der Erfindung schematisch veranschaulicht ist. In der Zeichnung zeigen:
- fig. 1: einen abgebrochen dargestellten senkrechten Schnitt durch die Ventilecke eines fertigen, geschlossenen Kreuzbodens der Erfindung,
- fig. 2: eine Draufsicht auf das zu einem offenen Kreuzboden aufgezogene Ende eines Sackwerkstücks mit einer Ventilecke gemäß Fig. 1,
- Fig. 3: eine perspektivische Darstellung der Einzelteile des Ventils gemäß den Fig. 1 und 2, und
- Fig. 4: eine perspektivische Darstellung des Ventileckbereichs eines gefüllten Kreuzbodensackes in Verbindung mit einem Heißluftgebläse zur Reaktivierung der Innenbeschichtung des Ventilschlauchs.

Bei dem in der Zeichnung veranschaulichten Ausführungsbeispiel ist ein dreilagiger Kreuzbodenventilsack aus Papier dargestellt, an dessen Stelle auch ein Kreuzbodenventilsack aus einer oder zwei Materiallagen oder in sonst geeigneter Lagenzahl treten kann. Anstelle von beispielsweise insgesamt aus Papier bestehenden Materiallagen können auch papierumfassende Materiallagen, z. B. mit Kunststoff- und/oder Metallfolien kaschiertes Papier, oder Zwischenlagen aus Metall-, Kunststoffolien und dgl. Materialien verwendet werden. Bei einer Herstellung des Kreuzbodens durch Materialverklebung kommen bevorzugt die aus Papier bestehenden Materialseiten oder -lagen zum Einsatz, die die Verwendung von bei der Papiersackherstellung üblichen Klebstoffen auf Stärkebasis gestatten. An die Stelle eines Kreuzbodensackes kann ein Klotzbodensack treten, der sich durch die eingelegten Seitenfalten und die bereits im ungefüllten Zustand des Sackes rechteckigen Böden von einem Kreuzbodensack unterscheidet. Als Sackmaterial kommen auch Kunststoffolien allein in Betracht.

Bei dem dargestellten Beispiel ist in der den Kreuzboden im noch offenen, d. h. noch nicht fertiggestellten, geschlossenen Zustand zeigenden Fig. 2 die Bodenmittelbruchlinie mit 1 bezeichnet, während die beiden Bodenseitenfalzlinien bei 2 und 3 jeweils strichpunktiert veranschaulicht sind. Die beiden Bodenseitenumschläge des offenen Kreuzbodens sind mit 4 bzw. 5 und die beiden Eckeinschläge mit 6 und 7 bezeichnet. Die drei konzentrisch zueinander angeordneten Materiallagen sind mit 8, 9 und 10 bezeichnet und in an sich bekannter Weise endseitig gestaffelt, wobei ferner die Materiallagen mit Einschnitten zur Verlängerung der Bodenseitenumschläge 4 und 5 in Bodenlängsrichtung versehen sind.

Der Eckeinschlag 7 ist der ventilbildende Eckeinschlag, auf den mittels eines Klebstoffauftrags 11 (Fig. 1) ein Einlageblatt 12 aus Papier zur Herstellung eines Füllventils aufgeklebt wird. Das Einlageblatt 12 weist einen Umschlag mit zum Sackäußeren gerichteter Faltkante 13 auf, wobei der untere Umschlagteil 14 mittels des Klebstoffauftrags 11 auf den Eckeinschlag 7 aufgeklebt ist. Die Breite des Einlageblattes 12 übersteigt die Breite des fertigen Sackbodens, die von dem Quermaß zwischen den Bodenseitenfalzlinien 2 und 3 definiert ist. In seinen außerhalb der Bodenseitenfalzlinien 2, 3 liegenden Teilbereichen ist der Umschlagteil 14 durch Klebstoffaufträge 15 (Fig. 2) mit den Bodenseitenumschlägen 4 und 5 verbunden und somit randseitig fixiert.

Auf den oberen Umschlagteil 16 des Einlageblattes 12 ist mittels eines Klebstoffauftrags 17 (Fig. 1) ein Ventilschlauch 18 aufgeklebt, dessen Breite bzw. Quermaß kleiner als die Sackbodenbreite ist, wie dies insbesondere die fig. 2 bis 4 zeigen. Der Ventilschlauch 18 besteht aus einer Papierlage, die mit Hilfe einer Längsnaht 19 zum Schlauch geformt ist, und weist eine Innenbeschichtung aus einem thermoplastischen Material auf, das normalerweise, d. h. insbesondere bei Raumtemperatur, klebunwirksam ist, jedoch durch Heißluftzufuhr in einen kleb- bzw. siegelfähigen Zustand überführt werden kann, um den Ventilschlauch 18 unter flachem Zusammendrücken flächig zu verschließen. Die Breite des Ventilschlauchs 18 ist entsprechend dem vorgegebenen Durchmesser des Füllrüssels einer Füllmaschine gewählt.

Während der untere Umschlagteil 14 an seinem dem Sackinneren zugewandten Ende vor der Innenkante 20 des Eckeinschlags 7 endet, ist der obere Umschlagteil 16 über die Innenkante 20 des Eckeinschlags 7 zum Sackinneren hinausgeführt und überragt ferner den Ventilschlauch 18 an seinem dem Sackinneren zugewandten Ende um ein kurzes Teilstück von etwa 15 bis 20 mm Länge. Dieses, den Ventilschlauch 18 zum Sackinneren hin überragende Teilstück des oberen Umschlagteils 16 bildet eine Absperrlippe 21, die unter dem Druck des in das Sackinnere eingefüllten Füllguts selbsttätig in eine die innere Öffnung des Ventilschlauchs 18 abdichtende Sperrstellung bewegbar ist.

Diese, gemäß der Darstellung in Fig. 1 aufwärts gerichtete Bewegung der Absperrlippe 21 in ihre Verschlußstellung vor der inneren Ventilschlauchöffnung wird dadurch begünstigt, daß die beiden Umschlagteile 14 und 16 des Einlageblattes 12 eine zum Sackinneren hin offen ausmündende Tasche 22 bilden. Durch in die Tasche 22 eindringendes fullgut kann die Tasche 22 aufgeweitet werden, mit der folge, daß sich der obere Umschlagteil 16 nach oben und entsprechend die Abdichtlippe 21 gegen die innere Ventilschlauchöffnung legt, deren Randkante 23 dabei als Widerlager wirkt.

Zusätzlich ist zu der vom Einlageblatt 12 gebildeten Absperrlippe 21 eine Abdichtlippe 24 vorgesehen, die die Absperrlippe 21 zum Sackinneren hin überragt. Die Abdichtlippe 24 ist von einem frei in das Sackinnere ragenden Endteil eines Zuschnitts 25 aus beispielsweise Kunststoffolie gebildet, dessen Breite die Bodenbreite übersteigt. In seinen außerhalb der Bodenseitenfalzlinien 2 und 3 liegenden Teilbereichen ist der Zuschnitt 25 mit Hilfe von Klebstoffaufträgen 26 (Fig. 2) mit den Bodenseitenumschlägen 4 und 5 verklebt und somit, wie das Einlageblatt 12, randseitig fixiert. Der Zuschnitt 25 ist mit seinem zum Sackäußeren gerichteten, mit einem Umschlag versehenen Endteil in den Umschlag des Einlageblattes 12 lose eingefaßt, d. h. daß keine Klebstoffverbindungen zwischen dem Zuschnitt 25 und dem Einlageblatt 12 im Bereich der Bodenbreite vorhanden sind. Der obere oder Hauptteil 27 des Zuschnitts 25 bildet dabei mit dem oberen Umschlagteil 16 des Einlageblatts 12 eine zum Sackinneren hin offen ausmündende Tasche 28, die, wie die Tasche 22, durch eindringendes Füllgut aufgeweitet werden kann, derart, daß die Anlagebewegung der Absperrlippe 21 gegen die innere Ventilschlauchöffnung zusätzlich unterstützt wird. Insgesamt ist durch die Aufspreizbewegung der Tasche 22 unter der Wirkung des eingefüllten Füllguts die Anlagebewegung sowohl der Absperrlippe 21 wie auch der Abichtlippe 24 gegen die innere Ventilschlauchöffnung vorgegeben.

In Fig. 1 ist ein auf den fertigen, geschlossenen Kreuzboden außenseitig aufgeklebtes Bodendeckblatt 29 mit einem Umschlag 30 an der Ventilecke dargestellt, der den Außenbereich des Ventils und insbesondere des Ventilschlauchs 18 abdeckt und verstärkt.

Bei der aus Fig. 4 ersichtlichen Abwandlung ist ein derartiges Bodendecklatt nicht vorgesehen. Die Verstärkung des Ventils in seinem äußeren Randbereich wird hierbei von den Bodenseitenumschlägen 4 und 5 übernommen, die in an sich bekannter Weise mit parallel zur Sackschlauchachse angeordneten Einschnitten versehen sind und eine Verlängerung der Bodenseitenumschläge 4, 5 in Bodenlängsrichtung, d. h. nach außen zu den Sackecken hin, bewirken.

In Fig. 4 ist ferner ein Heißluftgebläse 31 einer Vorrichtung zum Verschließen der gefüllten Säcke dargestellt. Aus dem Mundstück 32 des Heißluftgebläses 31 werden Heißluftstrahlen auf die Innenbeschichtung des leicht geöffneten Ventilschlauchs 18 gerichtet, um dessen Innenbeschichtung in den klebe- bzw. siegelfähigen Zustand zu überführen, damit der vom Ventilschlauch 18 definierte innere Ventilkanal unter flachem Zusammendrücken des Ventilschlauchs 18 vollflächig staubdicht verschlossen werden kann.

Die aus Fig. 4 ersichtliche gegenseitige Zuordnung des Einlageblattes 12, des Ventilschlauchs 18 und des Abdichtmaterialzuschnitts 25 ergibt sich bei einem Einwärtsfalten, unter Verkleben, der Bodenseitenumschläge 4 und 5 um die Bodenseitenfalzlinien 2, 3 aus der aus den Fig. 3 und 4 ersichtlichen Stellung, wobei die außerhalb der Bodenseitenfalzlinien 2 und 3 liegenden Bereiche des Einlageblattes 12 und des Abdichtmaterialzuschnitts 25 mit umgefaltet werden.

Es versteht sich, daß in den Schnittdarstellungen die Lagenabstände im Interesse einer übersichtiichen Darstellung übertrieben groß gezeichnet sind.

## Patentansprüche

1. Kreuz- oder Klotzbodenventilsack aus Papier oder dgl. faltbarem Material, mit einem in einen seiner beiden seitlich von Bodenseitenfalzlinien (2,3) begrenzten Sackböden im Bereich eines ventilbildenden Eckeinschlags (7) eingearbeiteten Füllventil, das an seinem dem Sackinneren zugewandten Ende an einer Seite von einer Absperrlippe (21) aus flexiblem Material von zumindest Ventilschlauchbreite überragt ist, die unter dem Druck des in das Sackinnere eingefüllten Füllguts selbsttätig in eine die innere Ventilschlauchöffnung abdichtende Sperrstellung bewegbar ist, dadurch gekennzeichnet, daß das Füllventil von einem Ventilschlauch (18) mit einer Innenschicht gebildet ist, die aus einem normalerweise klebunwirksamen Zustand für einen dichten Verschluß des Ventilschlauches (18) in einen klebe- oder siegelfähigen Zustand überführbar ist, und daß die den Ventilschlauch (18) an seiner Unterseite überragende Absperrlippe (21) zum Sackinneren hin ihrerseits von einer gesonderten Abdichtlippe (24) überragt ist, die von einem frei in das Sackinnere ragenden Endteil eines Abdichtmaterialzuschnitts (25) von die Bodenbreite übersteigender Breite gebildet ist, der in seinen außerhalb der Bodenseitenfalzlinien (2,3) liegenden Teilbereichen durch Verbindung mit den Bodenseitenumschlägen (4,5) randseitig fixiert ist.

2. Sack nach Anspruch 1, dadurch gekennzeichnet, daß die Absperrlippe (21) gegenüber dem Eckeinschlag (7) einen freien Überstand zum Sackinneren hin aufweist.

3. Sack nach Anspruch 1 oder 2, dadurch gekennzeichnet, daß die Absperrlippe (21) von einem frei in das Sackinnere ragenden Endteil eines mit einem unteren Bereich auf dem ventilbildenden Eckeinschlag (7) festgelegten und in einem oberen Bereich den Ventilschlauch (18) tragenden Einlageblattes (12) von die Sackbodenbreite übersteigender Breite gebildet ist, das in seinen außerhalb der Bodenseitenfalzlinien (2,3) liegenden unteren Teilbereichen durch Verbindung mit den Bodenseitenumschlägen (4,5) randseitig fixiert ist.

4. Sack nach Anspruch 3, dadurch gekennzeichnet, daß das Einlageblatt (12) einen Umschlag mit zum Sackäußeren gerichteter Faltkante (13) aufweist, wobei der untere Umschlagteil (14) den auf dem Eckeinschlag (7) festgelegten, randseitig fixierten unteren Bereich des Einlageblattes (12) und der obere Umschlagteil (16) den den Ventilschlauch (18) tragenden oberen Bereich des Einlageblattes (12) bildet.

5. Sack nach Anspruch 4, dadurch gekennzeichnet, daß die beiden Umschlagteile (14,16) des Einlageblattes (12) eine zum Sackinneren hin offen ausmündende Tasche (22) bilden.

6. Sack nach einem der Ansprüche 1 bis 5, dadurch gekennzeichnet, daß die Abdichtlippe (24) von einem gegenüber dem der Absperrlippe (21) flexibleren Material gebildet ist.

7. Sack nach einem der Ansprüche 1 bis 6, dadurch gekennzeichnet, daß die Absperrlippe (21) aus Papier und die Abdichtlippe (24) aus einer dünnen Kunststoffolie besteht.

8. Sack nach einem der Ansprüche 1 bis 7, dadurch gekennzeichnet, daß der Abdichtmaterialzuschnitt (25) mit seinem zum Sackäußeren gerichteten Endteil in den Umschlag des Einlageblattes (12) eingefaßt ist und mit dessen oberem Umschlagteil (16) eine zum Sackinneren hin offen ausmündende Tasche (28) bildet.

9. Sack nach einem der Ansprüche 1 bis 8, dadurch gekennzeichnet, daß die Breite des Ventilschlauches (18) kleiner als die Bodenbreite ist.

10. Sack nach einem der Ansprüche 1 bis 9, dadurch gekennzeichnet, daß die beiden Bodenseitenumschläge (4,5) des Sackbodens in ihren an den ventilbildenden Eckeinschlag (7) angrenzenden Endbereichen mit parallel zur Sackschlauchachse angeordneten Einschnitten zu ihrer Verlängerung in Bodenlängsrichtung versehen sind.

## Claims

1. A satchel-bottomed or block-bottomed valve bag of paper or like foldable material and having, worked into one of its two bag bottoms which are bounded laterally by bottom side-fold lines (2, 3), a filling valve in the region of a valve-forming corner tuck (7), said filling valve being, at its end which is towards the bag interior, overlapped on one side by a closure lip (21) of flexible material and at least as wide as the valve tube and which, under the pressure of the goods filled into the bag interior, can be moved automatically into a closure position to seal the inner valve tube aperture, characterised in that the filling valve is formed by a valve tube (18) with an inner coating and which can be moved from a normally non-adhesive state into an adhesive or sealable state for a sealing-tight closure of the valve tube (18) and in that the closure lip (21) which overlaps the underside of the valve tube (18) is itself, towards the bag interior, overlapped by a separate sealing lip (24) which is formed by, projecting freely into the bag interior, an end part of a prepared blank (25) of sealing material of a width which is greater than the width of the bottom and which, in its parts which are outside the side-fold lines (2, 3) of the bottom, is fixed marginally by being connected to the bottom side-seams (4, 5).

2. A bag according to Claim 1, characterised in that the closure lip (21) has in respect of the corner tuck (7) a free overlap towards the bag interior.

3. A bag according to Claim 1 or 2, characterised in that the closure lip (21) is formed by, projecting freely into the bag interior, an end part of an inlay sheet (12) carrying in an upper portion the valve tube (18) and having its bottom portion fixed on the valve-forming corner tuck (7), the said inlay sheet (12) being of a width which exceeds the width of the bag bottom and which, in its lower parts which are outside the side-fold lines (2, 3) of the bottom, is fixed marginally by being connected to the bottom side seams (4, 5).

4. A bag according to Claim 3, characterised in that the inlay sheet (12) has a seam with a fold edge (13) directed towards the bag exterior, the bottom seam part (14) forming the marginally fixed lower part of the inlay sheet (12) which is fixed to the corner tuck (7) while the upper seam part (16) forms the upper portion of the inlay sheet (12) which carries the valve tube (18).

5. A bag according to Claim 4, characterised in that the two seam parts (14, 16) of the inlay sheet (12) form a pocket (22) which opens out to the bag interior.

6. A bag according to one of Claims 1 to 5, characterised in that the sealing lip (24) is formed from a material which is more flexible than that of the closure lip (21).

7. A bag according to one of Claims 1 to 6, characterised in that the closure lip (21) consists of paper while the sealing lip (24) consists of a thin synthetic plastics film.

8. A bag according to one of Claims 1 to 7, characterised in that the prepared blank (25) of sealing material has its end part which is towards the bag exterior caught into the seam of the inlay sheet (12) while its upper seam part (16) forms a pocket (28) which opens out towards the bag interior.

9. A bag according to one of Claims 1 to 8, characterised in that the width of the valve tube (18) is smaller than the width of the bottom.

10. A bag according to one of Claims 1 to 9, characterised in that the two bottom side seams (4, 5) of the bag bottom are in their end portions which are adjacent the valve-forming corner tuck (7), provided with recesses disposed parallel with the bag tube axis to extend it in the longitudinal direction of the bottom.

## Revendications

1. Sac à fond croisé ou à fond carré en papier ou en une matière pliable analogue, comportant une valve de remplissage qui est incorporée dans la zone d'un repli d'angle (7) formant valve de l'un de ses deux fonds délimités latéralement par des lignes de pliage latérales de fond (2, 3), et qui est dépassée, à son extrémité tournée vers l'intérieur du sac, d'un côté, par une lèvre d'obturation (21) en matière flexible ayant au moins la largeur du boyau-valve qui, sous l'effet de la pression de la matière à ensacher introduite dans le sac, peut passer automatiquement dans une position d'obturation dans laquelle l'orifice intérieur du boyau-valve est fermé, caractérisé en ce que la valve de remplissage est formée par un boyau-valve (18) comportant un revêtement intérieur qui peut être amené d'un état normal non adhésif pour une fermeture étanche du boyau-valve (18) dans un état adhésif ou apte au scellement et que la lèvre d'obturation (21) dépassant le boyau-valve (18), au niveau de son côté inférieur, est dépassée, pour sa part, vers l'intérieur du sac, par une lèvre d'étanchéité (24) séparée, qui est formée par une partie d'extrémité, s'étendant librement à l'intérieur du sac, d'un flanc (25) en matière étanche, dont la largeur est supérieure à celle du fond et qui est fixée marginalement dans ses zones partielles situées à l'extérieur des lignes de pliage latérales de fond (2, 3), par jonction aux rabats latéraux de fond (4, 5).

2. Sac suivant la revendication 1, caractérisé en ce que la lèvre d'obturation (21) présente, par rapport au repli d'angle (7), un dépassant libre dirigé vers l'intérieur du sac.

3. Sac suivant la revendication 1 ou 2, caractérisé en ce que la lèvre d'obturation (21) est formée par une partie d'extrémité, s'étendant librement à l'intérieur du sac, d'une feuille rapportée (12) fixée par une zone inférieure sur le repli d'angle formant valve (7) et portant le boyau-valve (18) dans une zone supérieure, dont la largeur dépasse celle du fond de sac et qui est fixée marginalement dans ses zones partielles inférieures situées en dehors des lignes de pliage latérales de fond (2, 3), par jonction aux rabats latéraux de fond (4, 5).

4. Sac suivant la revendication 3, caractérisé en ce que la feuille rapportée (12) présente un rabat dont le bord de pliage (13) est orienté vers l'extérieur du sac, la partie inférieure (14) du rabat formant la zone inférieure de la feuille rapportée (12) fixée marginalement et immobilisée sur le repli d'angle (7) et la partie supérieure (16) du rabat formant la zone supérieure de la feuille rapportée (12) portant le boyau-valve (18).

5. Sac suivant la revendication 4, caractérisé en ce que les deux parties (14, 16) du rabat de la feuille rapportée (12) forment une poche (22) s'ouvrant vers l'intérieur du sac.

6. Sac suivant l'une quelconque des revendications 1 à 5, caractérisé en ce que la lèvre d'étanchéité (24) est faite d'une matière plus flexible que celle de la lèvre d'obturation (21).

7. Sac suivant l'une quelconque des revendications 1 à 6, caractérisé en ce que la lèvre d'obturation (21) est en papier et la lèvre d'étanchéité (24), en une pellicule de matière plastique mince.

8. Sac suivant l'une quelconque des revendications 1 à 7, caractérisé en ce que le flanc en matière d'étanchéité (25) est inséré, par une partie d'extrémité orientée vers l'extérieur du sac, dans le rabat de la feuille rapportée (12) et forme, avec la partie supérieure (16) de ce rabat, une poche (28) s'ouvrant vers l'intérieur du sac.

9. Sac suivant l'une quelconque des revendications 1 à 8, caractérisé en ce que la largeur du boyau-valve (18) est inférieure à la largeur du fond.

10. Sac suivant l'une quelconque des revendications 1 à 9, caractérisé en ce que les deux rabats latéraux (4, 5) du fond du sac sont pourvus, dans leurs zones d'extrémité adjacentes au repli d'angle (7) formant la valve, d'incisions parallèles à l'axe du boyau-valve en vue de leur prolongement dans le sens longitudinal du fond.
